# EUROPÄISCHE PATENTSCHRIFT

(11) **EP 0 155 343 B1**
(45) Veröffentlichungstag und Bekanntmachung des Hinweises auf die Patenterteilung: **28.10.1987**
(21) Anmeldenummer: 84108370.2
(22) Anmeldetag: 17.07.1984
(51) Int. Cl.: B65D 3/04

(54) **Packstoffzuschnitt für Verpackungsbehälter**
Blank of packaging material for forming a container
Flanc en matériau d'emballage pour former un récipient

(30) Priorität: 26.08.1983 DE 3330735
(43) Veröffentlichungstag der Anmeldung: 25.09.1985
(73) Patentinhaber: ROBERT BOSCH GMBH, 70442 Stuttgart (DE)
(72) Erfinder: Buchner, Norbert, Prof. Dr.-Ing., D-7057 Winnenden-Höfen (DE)

## Beschreibung

### Stand der Technik

Die Erfindung geht aus von einem Packstoffzuschnitt für Verpackungsbehälter nach der Gattung des Anspruchs 1. Aus der DE-OS 3 110 697 ist ein Verpackungsbehälter bekannt, dessen Rumpf aus einem mehrschichtigen Packstoff geformt ist. Die Längsnaht des Rumpfes ist als Stossnaht mit ein-oder beidseitig aufgesiegeltem Deckstreifen ausgebildet. Derartige Rümpfe können auf einer Vorrichtung nach der DE-OS 3 123 487 hergestellt werden, bei der eine Packstoffbahn fortlaufend zu einem Rohr mit gegeneinanderstossenden Rändern geformt wird, auf den Stossbereich innen und/oder aussen Deckstreifen aufgeschweisst und von dem so hergestellten Rohr einzelne Rümpfe abgeteilt werden.

Die kontinuierliche Herstellung von Rümpfen für Verpackungsbehälter ist dann wirtschaftlich sinnvoll, wenn jeweils ein Produkt mit sehr hoher Leistung über längere Zeit verpackt werden soll. Wenn jedoch die zu verpackenden Produkte und damit auch das jeweilige Druckbild auf den Verpackungsbehältern öfters wechselt, ist der Aufwand für das Wechseln der speziell bedruckten Packstoffvorratsrollen sehr hoch.

### Vorteile der Erfindung

Der erfindungsgemässe Packstoffzuschnitt mit den kennzeichnenden Merkmalen des Anspruchs 1 hat demgegenüber den Vorteil, dass zum Herstellen der Verpackungen Maschinen eingesetzt werden können, die vom Packstoffzuschnitt arbeiten und bei denen die Zuschnitte schnell ausgetauscht werden können. Ferner ist für kleine Auflagen der Bogendruck billiger als die fortlaufende Bedruckung von Packstoffbahnen.

### Zeichnung

Ein Ausführungsbeispiel der Erfindung ist in der Zeichnung dargestellt und in der nachfolgenden Beschreibung näher erläutert. Es zeigen:
Fig. 1 einen Packstoffzuschnitt in schaubildlicher Darstellung,
Fig. 2 einen aus dem Packstoffzuschnitt nach Fig. 1 geformten Rumpf für einen Verpackungsbehälter und
Fig. 3 eine Vorrichtung zum Konfektionieren von Packstoffzuschnitten nach Fig. 1 in vereinfachter Darstellung.

### Beschreibung des Ausführungsbeispiels

Ein Zuschnitt 1, der von einer Packstoffbahn abgeteilt ist, hat eine rechteckige Fläche, deren Länge der Höhe und deren Breite dem Umfang des zu formenden Verpackungsbehälters 2 entspricht. Der Zuschnitt 1 hat einen ein- oder mehrschichtigen Aufbau aus bekannten Packstoffen wie Papier, Pappe, Kunststoff, Metall u.a. Eine bevorzugte Ausführungsform hat eine obere und untere Schicht aus einem schweissbaren thermoplastischen Kunststoff und eine mittlere Trägerschicht aus beispielsweise Papier, Pappe oder Kunststoff. Zwischen der inneren thermoplastischen Schicht und der Trägerschicht kann ausserdem eine Sperrschicht aus einer Metallfolie, beispielsweise Aluminium, angeordnet sein. Entlang der beiden Längsränder 3 und 4 des Zuschnitts 1 ist auf den angrenzenden, schmalen Randbereichen auf der einen Seite ein Deckstreifen 5 auf der äusseren Schicht und auf der anderen Seite ein Deckstreifen 6 auf der inneren Schicht des Zuschnitts 1 befestigt. Die Deckstreifen 5 und 6 sind so angeordnet, dass ihre eine Längshälfte den jeweiligen Randbereich des Zuschnitts 1 deckt und ihre andere Längshälfte über die Ränder 3 und 4 übersteht. Sie können auch unsymmetrisch auf den Randbereichendes Zuschnitts 1 befestigt sein, z.B. derart, dass ein schmaler Bereich mit dem Zuschnitt 1 verbunden ist und ein breiter Bereich überragt.

Die beiden Deckstreifen 5 und 6 sind durch Übertragung von Druck und Wärme mit der inneren bzw. äusseren Schicht des Zuschnitts 1 verschweisst. Um eine dichte und feste Bindung zu erzielen, bestehen die Deckstreifen 5 und 6 ebenfalls wie die innere und die äussere Schicht des Zuschnitts aus einem thermoplastischen Kunststoff, vorzugsweise aus Polyäthylen. Die Deckstreifen 5 und 6 können einschichtig sein, bevorzugt wird jedoch ein mehrschichtiger Aufbau mit äusseren Schweissschichten und einer mittleren Trägerschicht. Die äusseren Schweissschichten bestehen beispielsweise aus Polyäthylen oder Polypropylen und die mittlere Trägerschicht beispielsweise aus einer biaxial geregeckten Polyamid- oder Polyesterfolie.

Derart konfektionierte Zuschnitte können gestapelt, im Stapel bevorratet und versandt sowie danach zum Herstellen von Verpackungsbehältern wieder vereinzelt werden. Zum Herstellen eines Rumpfes für einen Verpackungsbehälter 2 wird ein Zuschnitt 1 an einen Formdorn angelegt und die abstehenden Aussenbereiche mit den Rändern 3 und 4 um den Formdorn herumgefaltet, wobei der Rand 4 und der Deckstreifen 6 voreilen, so dass der Deckstreifen 6 mit seiner freien Aussenseite direkt auf der Dornoberfläche aufliegt, die beiden Ränder 3 und 4 gegeneinander stossen und von den beiden Deckstreifen 5 und 6 innen und aussen bedeckt werden. In dieser Lage wird auf die beiden Deckstreifen 5 und 6 sowie auf die von diesen abgedeckten Randbereiche des Zuschnitts 1 Wärme und Druck übertragen, so dass die aneinander anliegenten thermoplastischen Schichten der Deckstreifen und des Zuschnitts 1 aufschmelzen und sich miteinander verbinden. Nach dem Abkühlen der Naht wird in den Rumpf ein Boden eingesetzt und verschweisst, der Behälter gefüllt und mit einem Deckel verschlossen.

Zum Komfektionieren von oben beschriebenen Zuschnitten 1 wird jeweils ein Packstoffblatt bereitgestellt, dessen Längen- und Breitenabmessungen der Grösse des daraus herzustellenden Behälters 2 entsprechen. Die beiden Deckstreifen 5 und 6 werden von Folienbahnen 7, getrennt, deren Breite der Länge der Deckstreifen 5 und 6 bzw. der Längs des Zuschnitts 1 entspricht. Zum Verbinden der Deckstreifen 5 und 6 mit dem Zuschnitt 1 wird das Ende der einen Folienbahn 7 unterhalb des einen Randes 3 und das Ende der Folienbahn 8 oberhalb des anderen Randes 4 des Zuschnitts 1 vorgeschoben, so dass die Enden der Folienbahnen die beiden Randbereiche des Zuschnitts 1 in einer Breite von etwa 5 mm überdecken (Fig. 3). Die einander überdeckenden Bereiche werden mit Hilfe von Siegelbackenpaaren 11 und 12 verschweisst. Gleichzeitig trennen Scheren 13, 14 die Enden der Folienbahnen 7,8 als Deckstreifen 5, 6 von den Folienbahnen 7, 8 im Abstand von etwa 5 mm von den Rändern 3, 4 des Zuschnitts 1 quer ab. Die Folienbahnen 7, 8 werden schrittweise von Vorratsrollen 15, 16 durch Vorzugsrollenpaare 17, 18 zugeführt.

Mit Deckstreifen 5, 6 konfektionierte Zuschnitte 1 können auch auf andere Weise hergestellt werden. So können auf eine kontinuierlich geförderte Packstoffbahn an deren Seitenrändern die Deckstreifen 5, 6 der Länge nach von Vorratsrollen zugeführt und kontinuierlich angeschweisst werden. Danach wird durch Querschneiden der so ausgestatteten Packstoffbahn jeweils ein Zuschnitt 1 abgetrennt. Die Zuschnitte lassen sich unproblematisch stapeln, weil sie wegen der beidseits aufgesiegelten Deckstreifen eine gleiche Höhe haben. Es ist aber auch eine unmittelbare Weiterverarbeitung zu Behältern möglich.

Die Konfektionierung der Zuschnitte kann einbahnig oder auch mehrbahnig erfolgen. Bei mehrbahniger Herstellung kann von Einzelrollen ausgegangen werden; es ist aber auch die Konfektionierung im Zusammenhang mit einer Aufteilung einer Breitrolle möglich. Nach dem Längsschneiden der Breitbahn in Einzelbahnen sind diese dann höhenversetzt, so dass ihre Ränder jeweils frei zum Zuführen und Aufschweissen der Deckstreifen sind.

Bevorzugt werden für Zuschnitte und Deckstreifen Verpackungsmaterialien verwendet, deren Aussenseiten oder -schichten aus einem thermoplastischen Kunststoff bestehen, so dass ein Befestigen der Deckstreifen am Zuschnitt durch Verschweissen unter Aufwendung von Druck und Wärme möglich ist. Bei Zuschnitten, deren Aussenseiten nicht auf diese Weise schweissbar sind, können die Deckstreifen eine Schicht aus einem geeigneten Kleber, insbesondere einem Heisskleber haben, mit der sie mit dem Zuschnitt verklebt oder versiegelt werden.

## Patentansprüche

1. Packstoffzuschnitt aus faltbarem, flächigem Verpackungsmaterial zur Herstellung eines Verpakkungsbehälters, bei dem zwei gegenüberliegende Ränder (3, 4) des Zuschnitts (1) zusammengebracht und in einem schmalen Bereich beidseits der Ränder mit je einem innen- und aussenliegenden Deckstreifen (5, 6) verbunden sind, dadurch gekennzeichnet, dass die Deckstreifen (5, 6) bereits mit dem Zuschnitt (1) in der Weise verbunden sind, dass ein Deckstreifen (5) an dem einen Rand (3) auf der einen Seite des Zuschnitts und der andere Deckstreifen (6) an dem anderen Rand (6) auf der anderen Seite des Zuschnitts liegt.

2. Packstoffzuschnitt nach Anspruch 1, dadurch gekennzeichnet, dass die Deckstreifen (5, 6) der Länge nach zur Hälfte mit den Rändern des Zuschnitts (1) verbunden sind.

3. Packstoffzuschnitt nach Anspruch 1, dadurch gekennzeichnet, dass die Deckstreifen (5, 6) der Länge nach asymmetrisch mit den Rändern des Zuschnitts (1) verbunden sind.

4. Packstoffzuschnitt nach einem der Ansprüche 1 bis 3, bei dem die Aussenseiten aus einem thermoplastischen Kunststoff bestehen, dadurch gekennzeichnet, dass die aussen aus einem thermoplastischen Kunststoff bestehenden oder eine thermoplastische Aussenschicht aufweisenden Deckstreifen (5, 6) mit dem Zuschnitt (1) verschweisst sind.

5. Packstoffzuschnitt nach einem der Ansprüche 1 bis 3, dadurch gekennzeichnet, dass die Deckstreifen (5, 6) mit dem Zuschnitt (1) verklebt sind.

## Claims

1. Packaging material blank of foldable, sheet-like packaging material for the production of a packaging container, in which two opposite edges (3, 4) of the blank (1) are brought together and joined in a narrow region on either side of the edges by an inner and outer cover strip (5, 6) in each case, characterized in that the cover strips (5, 6) are already joined to the blank (1) in such a way that one cover strip (5) lies at the one edge (3) on the one side of the blank and the other cover strip (6) lies at the other edge (4) on the other side of the blank.

2. Packaging material blank according to Claim 1, characterized in that the cover strips (5, 6) are half- joined lengthwise to the edges of the blank (1).

3. Packaging material blank according to Claim 1, characterized in that the cover strips (5, 6) are joined asymmetrically lengthwise to the edges of the blank ( 1

4. Packaging material blank according to one of Claims 1 to 3, in which the outsides are made of a thermoplastic, characterized in that the cover strips (5, 6) made of a thermoplastic or having a thermoplastic outer layer are welded to the blank (1).

5. Packaging material blank according to one of Claims 1 to 3, characterized in that the cover strips (5, 6) are adhesively bonded to the blank (1).

## Revendications

1. Flan en matériau d'emballage composé d'un matériau d'emballage pliable, plat, pour la fabrication d'un récipient d'emballage, dans lequel deux bords opposés (3, 4) du flan (1 ) sont réunis et reliés des deux côtés des bords en une zone étroite avec des bandes de recouvrement (5, 6) situées pour chacun soit intérieurement, soit extérieurement, caractérisé en ce que les bandes de recouvrement (5, 6) sont déjà reliées avec le flan (1) de manière qu'une bande de recouvrement (5) d'un bord (3) respose sur un côté du flan et que l'autre bande de recouvrement (6) de l'autre bord (4) repose sur l'autre côté du flan.

2. Flan en matériau d'emballage selon la revendication 1, caractérisé en ce que les bandes de recouvrement (5, 6) des longueurs sont reliées pour moitié avec les bords du flan (1).

3. Flan en matériau d'emballage selon la revendication 1, caractérisé en ce que les bandes de recouvrement (5, 6) des longueurs sont reliées de manière asymétrique avec les bords du flan (1).

4. Flan en matériau d'emballage selon l'une quelconque des revendications 1 à 3, dans llequel les côtés externes sont composés en un matériau thermoplastique, caractérisé en ce que les bandes de recouvrement (5, 6) qui sont composées à l'extérieur d'un matériau thermoplastique ou bien présentant une couche extérieure thermoplastique, sont soudées avec le flan (1).

5. Flan en matériau d'emballage selon l'une quelconque des revendications 1 à 3, caractérisé en ce que les bandes de recouvrement (5, 6) sont collées avec le flan (1 ).
